# EUROPÄISCHE PATENTSCHRIFT

(11) **EP 1 128 134 B1**
(45) Veröffentlichungstag und Bekanntmachung des Hinweises auf die Patenterteilung: **02.10.2002**
(21) Anmeldenummer: 00116024.1
(22) Anmeldetag: 26.07.2000
(51) Int. Cl.: F24H 9/02, F24H 9/20

(54) **Elektro-Speicherheizgerät**
Electric storage heater
Appareil de chaufage à accumulation électrique

(30) Priorität: 21.02.2000 DE 10007793
(43) Veröffentlichungstag der Anmeldung: 29.08.2001
(73) Patentinhaber: Olsberg Hermann Everken GmbH, 59939 Olsberg (DE)
(72) Erfinder: Schmidt, Reinhard, 59939 Olsberg (DE)
(74) Vertreter: Manitz, Finsterwald & Partner GbR

(56) Entgegenhaltungen:
- EP-A- 0 452 050
- FR-A- 934 760
- LU-A- 50 876

## Beschreibung

Die Erfindung betrifft ein Elektro-Speicherheizgerät nach dem Oberbegriff des Patentanspruchs 1.

Die Wärmeabgabe bei Geräten dieser Art erfolgt in erster Linie durch Konvektion über die oben, im Bereich der Gehäuseabdeckung angeordneten Warmluftaustrittsöffnungen. Dabei steigt die im unteren Bereich des Gerätes eintretende, kühlere Raumluft infolge ihres durch die Erwärmung bedingten, Auftriebes durch den Wärmespeicherkern empor. Die so aufgeheizte Luft wird bei Speicherheizgeräten dieser Bauart zunächst in einem, oberhalb des Wärmespeicherkernes an höchster Stelle angeordneten Warmluft-Auffangraum, dem sogenannten Dom gesammelt. In Abhängigkeit von der Raumtemperatur verändert im Betriebszustand eine von einem Bimetall-Regler beaufschlagte Ventilklappe an der Oberseite des Domes, den Querschnitt von Warmluftauslaßöffnungen zwischen den Grenzstellungen "Geschlossen" und "Geöffnet" derart, daß die Menge der aus dem Dom über dessen Warmluftauslaßöffnungen und anschließend über die Warmluftaustrittsöffnungen des Gehäuses in den Raum austretende Warmluft in Abhängigkeit von der Raumlufttemperatur und der am Gerät eingestellten Raumtemperatur auf einfache Art geregelt wird.

Bekannte Geräte dieser Bauart (DE 41 33 301 A1) sind in der Regel so aufgebaut, dass der Wärmespeicherkern vorn, hinten und seitlich von einer Wärmedämmung umgeben ist und dass sich diese gegen die entsprechenden Gehäusewände anliegend abstützt. Die oben auf dem Wärmespeicherkem liegende Wärmedämmung weist Öffnungen für den Luftaustritt auf, die durch einen Schieber oder eine Klappe mehr oder weniger geöffnet werden.

Um u.a. die Außenwandtemperaturen zu reduzieren und den Wärmeaustausch zu optimieren gibt es auch Geräte, die ein Innen- und ein Außengehäuse aufweisen. Bei diesen Geräten ist die im vorhergehenden Absatz beschriebene Anordnung in einem größeren Gehäuse untergebracht. Der sich durch diese Anordnung ergebende Spalt zwischen den inneren und äußeren Gehäusewänden wirkt als Konvektionsschacht. Die hieraus entweichende warme Luft wird oberhalb des Domes und unterhalb der äußeren Gehäuseabdeckung zu den Warmluftaustrittsöffnungen geleitet und tritt dann durch diese, im Betriebszustand permanent und ungeregelt in den zu heizenden Raum aus.

Die zur Regelung des Luftaustritts aus dem Dom vorgesehenen Schieber oder Klappen sind kompliziert aufgebaut und störanfällig.

Aus der EP-A-0 452 050 ist ein Elektro-Speicherheizgerät bekannt, bei welchem die Oberwand eine dachförmige Ausprägung aufweist und in einer der Dachschrägen Warmluftaustrittsöffnungen vorgesehen sind, die durch eine mehrfach abgewinkelte Ventilplatte wahlweise verschlossen oder freigegeben werden können, indem ein Bimetallelement auf eine der Abwinklungen der Ventilplatte einwirkt.

Das Ziel der Erfindung besteht darin, ein Elektro-Speicherheizgerät der eingangs genannten Gattung zu schaffen, bei dem die Regelung des Luftdurchtritts durch die Warmluftauslaßöffnungen im Dom auf baulich besonders einfache Weise verwirklicht wird und die Störanfälligkeit im laufenden Betrieb minimiert ist.

Zur Lösung dieser Aufgabe sieht die Erfindung die Merkmale des kennzeichnenden Teils des Anspruches 1 vor.

Erfindungsgemäß wird also der Dachfirst gleichzeitig als Kippkante für die Ventilplatte genutzt, wodurch ein Scharnier im eigentlichen Sinn entbehrlich ist. Die ebene Ausbildung der Ventilplatte ermöglicht eine besonders einfache Herstellung beispielsweise durch einen einzigen Blech-Stanzvorgang.

Nach Anspruch 2 wird die Schließkraft für die Ventilplatte allein durch das Übergewicht des sich über die Warmluftauslaßöffnungen erstreckenden Teils gewährleistet.

Vorteilhafte Weiterbildungen der gelenkigen Anbringung der Ventilplatte an der Oberwand entnimmt man den Ansprüchen 3 bis 8.

Bei den bekannten Geräten der Gattung nach dem Oberbegriff des Anspruches 1 wird das Gehäuse aus den vier Seitenwänden, dem Boden und dem Deckel mit Dom, also jeweils aus Einzelteilen zusammen montiert. Diese Lösung ist wegen der Vielzahl unterschiedlicher Einzelteile in Form von Blechteilen und den erforderlichen Verbindungsmaterialien - auch im Hinblick auf die Beschaffung und/oder Bevorratung - sowie dem entsprechenden Montageaufwand, insbesondere im Hinblick auf eine rationelle Serienfertigung, unwirtschaftlich.

Anspruch 9 definiert eine Weiterbildung des erfindungsgemäßen Speicherheizgerätes dahin gehend, dass es aus möglichst wenig Einzelkomponenten besteht und gleichwohl stabil ausgebildet sowie einfach montierbar ist.

Erfindungsgemäß sind also einzelne Gehäuse-Elemente- und zwar sowohl im Innen- als auch im Außenbereich - im Hinblick auf die Fertigung, Beschaffung und Bevorratung und Montage, in sinnvoller Form zu einem Teil zusammengefaßt.

In Ausgestaltung der Erfindung weist das Gehäuse Innenteile auf, bei der eine Einzelkomponente als Gehäuse-Innenteil gleichzeitig Vorder- oder Rückwand mit Boden und Deckel beinhaltet. Bei einer vorteilhaften Ausführung ist somit Boden, Rückwand und Deckel aus nur einem einzigen, entsprechend großen Blechzuschnitt hergestellt.

Erfindungsgemäß ist der Deckel gleichzeitig so gestaltet, dass er die Funktion des Domes erfüllt. Weiter weist der Dom einen spitzdachähnlichen Deckel auf, bei dem der First so angeordnet ist, dass er gleichzeitig als Kippkante für die Luftklappe dient. Ganz besonders sinnvoll ist es, wenn die Luftklappe in entsprechenden Halterungen in Form von, aus dem Deckel herausgebogenen Laschen gelagert ist. In einer weiterführenden Ausgestaltung weist der Boden auf seiner Längsseite noch eine, nach oben stehende Abkantung zur Zentrierung der Boden-Wärmedämmung und als untere Halterung für die innere Vorderwand auf. Schließlich ist sinnvollerweise auch noch an der zur Vorderseite hin liegenden Seite des Deckels, eine nach unten gerichtete, L-förmige Abkantung zur Befestigung der inneren Vorderwand und zur Aufnahme der oberen Wärmedämmung angebracht. Während sowohl die Abkantungen am Boden als auch am Deckel gleichzeitig noch Löcher zum Anschrauben der Innengehäuse-Vorderwand beinhalten, sind sowohl im Bereich der Rückwand, des Bodens und des Deckels extra seitliche Abkantungen mit entsprechende Löchern zum Anschrauben der Seitenwände vorgesehen.

In einer weiteren Gestaltungsvariante sind alle Regelgeräte auf einer Montageplatte vormontiert. Diese Regler-Baugruppe erleichtert ganz bedeutend die Endmontage und verkürzt somit auch im Servicefall ganz wesentlich die Montagezeit.

Erfindungsgemäß ist ein Gehäuse-Außenteil vorgesehen, welches Deckel und Vorderwand beinhaltend an der Geräteoberseite eingehängt und mit nur zwei leicht zugänglichen Schrauben, besonders montagefreundlich befestigt wird.

Weitere vorteilhafte Ausführungsformen der Erfindung entnimmt man den Ansprüchen 10 bis 26.

Die Erfindung wird im folgenden beispielsweise anhand der Zeichnung beschrieben; in dieser zeigt:
- Figur 1: eine perspektivische Ansicht eines zusammengebauten erfindungsgemäßen Elektro-Speicherheizgerätes,
- Figur 2: eine perspektivische Vorderansicht des erfindungsgemäßen Elektro-Speicherheizgerätes nach Figur 1 bei abgenommener Außen-Vorderwand,

Fortsetzung Seite 6 der ursprünglichen Beschreibung
- Figur 3: eine ähnliche perspektivische Ansicht des erfindungsgemäßen Elektro-Speicherheizgerätes bei abgenommener Innen-Vorderwand und rechter Seitenwand,
- Figur 4: eine schematische perspektivische Ansicht des Gegenstandes der Figur 3 schräg von der rechten Seite,
- Figur 5: eine perspektivische Ausschnittsansicht des Gegenstandes der Figuren 3 und 4 schräg von oben,
- Figur 6: eine teilweise geschnittene Seitenansicht des erfindungsgemäßen Elektro-Speicherheizgerätes von der linken Seite her,
- Figur 7: eine perspektivische Ansicht des beim erfindungsgemäßen Elektro-Speicherheizgerät verwendeten Tragkörpers und
- Figur 7a: eine vergrößerte perspektivische Ausschnittsansicht des Gegenstandes der Figur 7 im Bereich der herausgestanzten und herausgebogenen Vorsprünge für die Halterung der Ventilplatte.

Nach Figur 1 weist ein Elektro-Speicherheizgerät gemäß der Erfindung ein Gehäuse 13 mit einer vertikalen Außen-Vorderwand 28, einer oben daran anschließenden Schrägwand 41 mit Warmluftaustrittsöffnungen 12 und einer oben damit verbundenen horizontalen Außen-Deckwand 42 sowie Außen-Seitenwände 45 und eine Außen-Rückwand 38 auf. Seitenflansche 47 an den Wänden 28, 41, 42 und 38 bilden die Außen-Seitenwände 45 ergänzende seitliche Abdeckungen. Oben an der Außen-Rückwand 38 ist ein die Außen-Deckwand 42 ergänzender, zum Teil abgeschrägter Abdeckflansch 48 vorgesehen, der zusammen mit der Außen-Deckwand 42 einen Konvektionsluftaustritt nur aus den Warmluftaustrittsöffnungen 12 der Schrägwand 41 sicherstellt.

Nach Figur 3 und 6 ist im Innern des Gehäuses 13 ein Speicherkern 14 angeordnet, der aus einzelnen Speichersteinen 14' zusammengesetzt ist, von denen in Figur 3 beispielsweise nur ein einziger dargestellt ist, um die Darstellung zu vereinfachen. Innerhalb von Luftführungskanälen 19 des Speicherkerns 14 erstrecken sich auch in den Figuren 4 bis 6 zu erkennende stabförmige Elektro-Heizelemente 15. Wie bei derartigen Elektro-Speicherheizgeräten üblich, sind die Heizelemente 15 allseitig von Speichersteinen 14' umgeben, wie das in Figur 6 im einzelnen dargestellt ist. In Figur 6 sind jeweils zwei Etagen von zwei nebeneinanderliegenden Speichersteinen 14' gezeigt.

Nach den Figuren 3 bis 6 ist der Speicherkern 14 allseits von plattenförmigem Isoliermaterial 16 umgeben, welches feuerfest ist und eine unkontrollierte Wärmeabgabe aus dem Speicherkern 14 verhindern soll.

Wie man besonders anschaulich in Figur 6 erkennt, ist die Anordnung aus dem Speicherkern 14, den Heizelementen 15 und dem Isoliermaterial 16 in einem aus Blech hergestellten Tragkörper 25 untergebracht, wie er in Figur 7 isoliert dargestellt ist. Der Tragkörper 25 besteht aus einer ebenen Innen-Rückwand 26, von der unten eine ebene Bodenwand 27 rechtwinklig nach vorn abgebogen ist, während oben eine ebenfalls nach vorn abgebogene Oberwand 21 anschließt, die die Form eines flachen Daches aufweist, indem zwei Schrägwände 21', 21" in einem geradlinigen Dachfirst 21"' zusammenlaufen, der horizontal und parallel zur Innen-Rückwand 26 verläuft. In der vorderen Schrägwand 21' sind nebeneinander mehrere Warmluftauslaßöffnungen 18 angebracht.

Rundum sind die Ränder der Innen-Rückwand 26, der Bodenwand 27 und der Oberwand 21 mit nach vorn bzw. nach oben bzw. nach unten abgewinkelten Stabilisierungs- und Befestigungsstegen 29 versehen, in denen in geeigneten Abständen die Befestigungslöcher 52 vorgesehen sind.

Nahe dem Dachfirst 21''' sind nach Figur 7a im Abstand zwei U-förmige Ausstanzungen 23' vorgesehen, die bis zum Dachfirst 21''' reichen und aus denen ein rechteckförmiger ebener Vorsprung 23 nach oben abgebogen ist. Hierdurch wird eine Halterung für eine gemäß den Figuren 2 bis 6 aufgelegte Ventilplatte 17 geschaffen, die zwei zu den Vorsprüngen 23 komplementäre Durchbrechungen 24 aufweist. Die Ventilplatte 17 hat eine im wesentlichen rechteckige Form, wobei sich die Durchbrechungen 24 im Bereich der vom Dachfirst 21"' nach oben vorstehenden Vorsprünge 23 befinden. Wie man besonders deutlich aus Figur 5 erkennt, erstreckt sich die Ventilplatte 17 bis über die in der Schrägwand 21' vorgesehenen nebeneinander liegenden Warmluftauslaßöffnungen 18. Nach Figur 5 sind z.B. drei derartige Warmluftauslaßöffnungen 18 nebeneinander angeordnet. Gemäß Figur 7 können es aber auch fünf oder mehr in einer Reihe parallel zum Dachfirst 21''' verlaufende Warmluftauslaßöffnungen 18 sein.

Im auf die Oberwand 21 aufgesetzten Zustand erstreckt sich die Ventilplatte 17 über den Dachfirst 21"' in den Bereich oberhalb der zweiten Schrägwand 21" hinaus, wo sie jedoch - um u.a. die Wärmestrahlung vom Speicherkern 14 auf das Bimetall 22 nicht zu beeinträchtigen - einen Ausschnitt 57 (Figur 5) aufweist, so daß an ihrem anderen Ende ein vorspringender Bereich 17' vorhanden ist. Die Dimensionierung der Ventilplatte 17, des vorspringenden Bereiches 17' und des Ausschnittes 57 ist derart, daß der sich über die vordere Schrägwand 21' erstreckende Bereich der Ventilplatte 17 gegenüber dem über der Schrägwand 21" liegende Bereich ein Übergewicht hat und die Ventilplatte 17 auf diese Weise von selbst durch ihr Eigengewicht in die in den Figuren dargestellte Schließlage gelangt.

Der nach hinten vorspringende Bereich 17' wird von einem Bimetall 22 von oben beaufschlagt, welches an einer Montageplatte 51 angebracht ist, die ihrerseits mittels Schrauben und Schraublöchern 54 an der hinteren Schrägwand 21" befestigt ist. Auf der Montageplatte 51 sind auch sämtliche Regelgeräte mit Bedienelementen, wie Regelknöpfe 55 und eine Reglerbaugruppe 50 zusammengefaßt. Diese Montageplatte ist nur mittels der beiden in Figur 5 dargestellten Befestigungslöcher 54 an der hinteren Schrägwand 21" befestigt, so daß im Servicefall ein leichter Ausbau möglich ist.

Gemäß Figuren 2 bis 5 versorgen seitlich von der Reglerbaugruppe 50 nach unten zu den Heizelementen 15 geführte Leitungen 58 letztere mit Strom. Der Netzanschluß befindet sich hinter der rechten Seiten-Innenwand 33, und zwar in der Bodenwanne 31, rechts neben dem Schienenfuß 35.

Nach den Figuren 2 bis 6 sind an den beiden Seiten des in Figur 7 isoliert dargestellten Tragkörpers 25 rechteckige Innen-Seitenwände 33 befestigt, und zwar mittels in Schraublöcher 49 (Figur 4) eingeführter Schrauben, die auch in die Gegenbefestigungslöcher 52 in den seitlichen Stabilisierungs- und Befestigungsstegen 29 des Tragkörpers 25 (Figur 7) eingreifen. Auf diese Weise wird der Tragkörper 52 durch die Innen-Seitenwände 33 stabilisiert.

Die Seitenwände 33 dienen aber auch noch zum Abstützen des Tragkörpers 25 am Boden, indem sie sich nach unten über die Bodenwand 27 erstrecken, wo eine Bodenwanne 31 vorgesehen ist, die mit Abstand unterhalb der Bodenwand 27 verläuft und etwa die gleiche Größe wie diese aufweist. Die Innen-Seitenwände 33 stützen sich auf den Endbereichen des Bodens der Bodenwanne 31 ab und sind dort durch geeignete Befestigungsmittel befestigt.

Unterhalb der Bodenwanne 31 befinden sich nach den Figuren 2 bis 4 im seitlichen Abstand Schienenfüße 35, die sich senkrecht zur Außen-Vorderwand 28 erstrecken und den Tragkörper 25 mit allen darin angeordneten Bauelementen über die Bodenwanne 31 und die Seitenwände 33 abstützen.

Die Bodenwanne 31 bildet einen sich unterhalb des Speicherkerns 14 quer unter dem Tragkörper 25 erstreckenden Luftkanal 32, der von unten an die Luftdurchtrittsöffnungen 30 sowie die Durchführungsöffnungen 30' angrenzt. Oberhalb der Luftdurchtrittsöffnungen 30 befinden sich im Isoliermaterial 16 vertikale Luftführungskanäle 19', die mit den Luftführungskanälen 19 im Speicherkern 14 kommunizieren (Figur 6).

Oberhalb der Luftführungskanäle 19 befinden sich nach Figur 6 im Isoliermaterial 16 weitere vertikale Luftführungskanäle 19', die mit ihrer Warmluftaustrittsseite 37 in einem zwischen der ebenen Oberwand der oben angeordneten Platte aus Isoliermaterial 16 und der dachförmigen Oberwand 21 gebildeten Warmluftauffangraum 20 münden, der bei geschlossener Ventilplatte 17 nach außen abgeschlossen ist.

Die Luftzufuhr zu den Luftführungskanälen 19 im Speicherkern 14 erfolgt also durch den von der Bodenwanne 31 gebildeten Luftkanal 32 hindurch. Dieser ist über rückwärtige Raumlufteintrittsöffnungen 11 und einen vorderen Lufteinlaßspalt 36 (Figuren 2 bis 6) mit der Umgebungsatmosphäre verbunden.

Der Tragkörper 25 (Figur 7) ist außer durch die Innen-Seitenwände 33 durch eine Innen-Vorderwand 34 vervollständigt, die mittels Schraublöchern 52 (Figur 2, 3) an den vorderen Stabilisierungs- und Befestigungsstegen 29 des Tragkörpers 25 befestigt ist und auf dem vorne, auf dem Speicherkern 14 vorgesehenen Isoliermaterial 16, welches Plattenform besitzt, aufliegt. Zwischen der Innen-Vorderwand 34 und der Außen-Vorderwand 28 befinden sich Abstandshalter 40.

Nach Figur 6 ist in einem Abstand von der Innen-Vorderwand 34 die Außen-Vorderwand 28 mit der Schrägwand 41 und der Außen-Deckwand 42 befestigt, wobei die Abstandshalter 40 einen definierten Abstand gewährleisten. Die Befestigung der Außen-Vorderwand 28 erfolgt dadurch, daß ein an der Hinterseite der Außen-Deckwand 42 vorgesehener, nach unten ragender Flansch 59 hinter als Blechstreifen ausgebildete Aufhängemittel 43 greift, die sich nach Figur 4 und 6 vom vorderen Ende des Abdeckflansches 48 der Außen-Rückwand 38 nach oben erstrecken. Unten erfolgt die Festlegung der Außen-Vorderwand 28 durch in Schraublöcher 44 (Figuren 1, 6) eingeführte Schrauben, die mit einem nicht gezeigten Seitenflansch der Außen-Vorderwand 28 zusammenwirken.

Außerdem ist im Abstand von der Innen-Rückwand 26 die Außen-Rückwand 38 vorgesehen, wobei ein definierter Abstand durch dort ebenfalls vorgesehene Abstandshalter 40 gewährleistet ist.

Die Zwischenräume zwischen den Vorderwänden 28, 34 bzw. den Rückwänden 26, 38 bilden vertikale Konvektionsschächte 39 (Figur 6), welche unten mit der umgebenden Atmosphäre in Verbindung stehen und oben in dem bis auf die Warmulftöffnungen 12 weitgehend abgeschlossenen Raum 60 oberhalb der Oberwand 21 münden.

Nach Figur 4 setzen sich die Aufhängemittel 43 auch an den Seiten derart fort, daß bei aufgehängter Außen-Vorderwand 28 ein dem Verwendungszweck entsprechender optimaler Abschluß gewährleistet ist. Hinten werden die Aufhängemittel 43 durch einen vom Abdeckflansch 48 nach oben vorspringenden Vertikalflansch 43 gebildet, die nach Figur 4 und 6 von dem Flansch 59 der Deckwand 42 hintergriffen werden. Eine Abdichtung ist nicht erforderlich.

Nach Figur 5 sind in der unteren Isolierung 16 auch Durchlaßöffnungen 53 für die Anschlußenden der Heizelemente 15 vorgesehen, welche mit den Durchführungsöffnungen 30' in der Bodenwand 27 (Figur 7) kommunizieren.

In den Figuren 6 und 7 erkennt man auch einen vom vorderen Stabilisierungs- und Befestigungssteg 29 der Oberwand 21 nach hinten vorspringenden Auflageflansch 56, der im zusammengebauten Zustand nach Figur 6 unter eine Ringstufe 61 greift, die unten an der oberen Platte aus Isoliermaterial 16 vorgesehen ist und in die auch die vordere Platte aus Isoliermaterial 16 in der aus Figur 6 ersichtlichen Weise liegt. Auf diese Weise wird eine besonders stabile Halterung des Isoliermaterials 16 gewährleistet.

Die Montage und Arbeitsweise des beschriebenen Elektro-Speicherheizgerätes sind wie folgt:

Nach Abnahme einer auf den Schraublöchern 44 nach Figur 1 vorgesehenen Abdeckung können zwei Befestigungsschrauben herausgedreht werden, wodurch die Außen-Vorderwand 28 mit der Schrägwand 41 und der Außen-Deckwand 42 nach oben von den Aufhängemitteln 43 abgenommen werden kann. Der Zusammenbau geschieht in umgekehrter Weise.

Die Raumluft wird durch Konvektion durch die dafür vorgesehenen Öffnungen 11 (Figur 6) in der Bodenwanne 31 sowie unterhalb der äußeren Gehäusewände 28, 38, 45 in den Luftkanal 32 der Bodenwanne 31 eingesaugt. Von diesem Luftkanal 32 gelangt die Raumluft durch die Luftdurchtrittsöffnungen 30 (Figur 7) und die Luftführungskanäle 19' in die Luftführungskanäle 19 des Speicherkerns 14.

Ein weiterer Teil der unten angesaugten Raumluft gelangt durch die vorderen, seitlichen und hinteren Konvektionsschächte 39 in das Gerät. Nach Figur 6 ist der in die Rückwand 38 integrierte Konvektionsschacht 39 unten offen, so daß auch hier direkt Luft eintreten kann.

Im Betriebszustand erwärmt sich die durch die Konvektionsschächte 39 hindurchströmende Luft nur aufgrund der relativ geringen Wärme, die durch das Isoliermaterial 16 nach außen gelangt.

Die durch die Luftführungskanäle 19 im Speicherkern 14 aufsteigende Luft wird demgegenüber wesentlich stärker erwärmt und gelangt durch die oberen Luftführungskanäle 19' im Isoliermaterial 16 über die Warmluftaustrittsseite 37 in den oberen spitzdachähnlichen Warmluftauffangraum 20, wo sich die Warmluft sammelt (Figuren 6, 7).

Sofern aufgrund entsprechender Einstellung am Reglerknopf 55 und der vorhandenen Raumtemperatur ein Wärmebedarf besteht, wirkt der Bimetallarm 22 mit seinem Ende 62 (Figuren 2 bis 5) auf den hinteren vorspringenden Bereich 17' der Ventilplatte 17 und drückt diese hier nach unten, wodurch sie sich auf der Vorderseite hebt und die Warmluftaustrittsöffnungen 18 in der vorderen Schrägwand 21' entsprechend mehr oder weniger weit geöffnet werden. Die im Warmluftauffangraum 20 gesammelte Warmluft kann nun zusammen mit der aus den Konvektionsschächten 39 stammenden Warmluft durch die Warmluftaustrittsöffnungen 12 in der Schrägwand 41 oberhalb der Außen-Vorderwand 28 (Figuren 1, 6) in den zu beheizenden Raum strömen.

Kernstück der Erfindung ist der durch die Innen-Rückwand 26 wesentlich geprägte Tragkörper 25 mit der unten anschließenden Bodenwand 27, der vorn in einem Stabilisierungs- und Befestigungssteg 29 mündet, welcher zur Arretierung der unteren Platte aus Isoliermaterial 16 dient sowie als untere Halterung für die Innen-Vorderwand 34 (Figur 6). Die Innen-Rückwand 26 geht oben direkt in die Oberwand 21 über, welche aufgrund ihrer Dachform den Wärmeauffangraum 20 oberhalb der oberen Platte aus Isoliermaterial 16 bildet.

Die dachartige Gestaltung der Oberwand 21 hat den Vorteil, daß z.B. gegenüber einem quaderförmigen Dom Werkstoff und Arbeitsaufwand gespart werden. Durch Ausnutzung des Dachfirstes 21''' als Kippkante für die Ventilplatte 17 wird außerdem der Aufwand für das Vorsehen eines Scharniers gespart. Als besonders vorteilhaft erweist sich hierbei die Ausstanzung der Vorsprünge 23 und deren Umbiegen, wie das in Figur 7a gezeigt ist. Dadurch erübrigt sich jeglicher Aufwand für das zusätzliche Anbringen einer Aufhängung mittels separater Scharniere, Nocken oder ähnlichem.

Wesentlich für die Erfindung ist die Tatsache, daß auf den Gerätefüßen 35 zunächst die Bodenwanne 31 befestigt ist, welche einen U-förmigen Querschnitt besitzt, wobei der hintere Schenkel etwas höher ist und Öffnungen 11 für den Eintritt der Luft in den Luftkanal 32 besitzt. Seitlich ist die Bodenwanne durch die eingestellten Innen-Seitenwände 33 abgeschlossen, die unten mit der Bodenwanne 31 verschraubt sind.

Die Innen-Seitenwände 33 sind unter anderem über die Befestigungslöcher 52 mit den seitlichen Stabilisierungs- und Befestigungsstegen 29 des Tragkörpers 25 verschraubt und erfüllen somit als Innenfüße eine weitere Funktion. Die Seitenwände 33 stützen sich somit auf der Bodenwanne 31 ab.

Der Tragkörper 25 mit den Innen-Seitenwänden 33 und der Innen-Vorderwand 34 bildet ein separates Innengehäuse, welches in der Bodenwanne 31 steht und an welches die Außenteile, nämlich die Außen-Rückwand 38, die Außen-Vorderwand 28 mit Schrägwand 41 und Außen-Deckwand 42 und die Außen-Seitenwände 45 angebaut werden. Der Speicherkern 14 mit den Heizelementen 15 und dem Isoliermaterial 16 ist vollständig innerhalb dieses Innengehäuses 25, 33, 34 angeordnet.

Um die Zahl der Einzelteile sowie auch den Zeitaufwand bei der Gerätemontage zu reduzieren, sind sämtliche Bedienelemente in der Reglerbaugruppe 50 auf der Montageplatte 51 zusammengefaßt.

Die Rückwand 38 ist über die seitlichen Abdeckflansche 47 und einen davon rechtwinklig vorstehenden Befestigungsflansch 63 (Figur 4) sowie Winkel 46 an den Innen-Seitenwänden 33 befestigt.

Die Speichersteine 14' mit dem Isoliermaterial 16 und den Heizelementen 15 werden nach dem Zusammenbau des Tragkörpers 25 mit den Innen-Seitenwänden 33 und der Bodenwanne 31 von vorn in das Innere des Tragkörpers 25 eingebracht. Erst anschließend wird von vorn die Innen-Vorderwand 34 unten hinter den Steg 29 gesteckt und oben am Steg 29 unter Verwendung der Befestigungsmittel 52 aufgeschraubt. Nach Montage der elektrischen Teile sowie der Ventilplatte 17 erfolgt dann das Anbringen der Außen-Rückwand 38, der Außen-Seitenwände 45 sowie der Außen-Vorderwand 28 mit Schrägwand 41 und Deckwand 42.

### Bezugszeichenliste

- 11: Raumlufteintrittsöffnung(en)
- 12: Warmluftaustrittsöffnung(en)
- 13: Gehäuse
- 14: Speicherkern
- 14': Speichersteine
- 15: Heizelement
- 16: Isoliermaterial
- 17: Ventilplatte
- 17': vorstehender Bereich
- 18: Warmluftauslaßöffnung
- 19: Luftführungskanal
- 19': Luftführungskarial
- 20: Warmluftauffangraum
- 21: Oberwand
- 21': Schrägwand
- 21": Schrägwand
- 21"': Dachfirst
- 22: Betätigungsmittel (Bimetall)
- 23: Vorsprung
- 23': Ausstanzung
- 24: Durchbrechung
- 25: Tragkörper
- 26: Innen-Rückwand
- 27: Bodenwand
- 28: Außen-Vorderwand
- 29: Stabilisierungs- und Befestigungssteg
- 30: Luftdurchtrittsöffnung
- 30': Durchführungsöffnung
- 31: Bodenwanne
- 32: Luftkanal
- 33: Innen-Seitenwand
- 34: Innen-Vorderwand
- 35: Schienenfuß
- 36: Lufteinlaßspalt
- 37: Warmluftaustrittsseite
- 38: Außen-Rückwand
- 39: Konvektionsschacht
- 40: Abstandshalter
- 41: Schrägwand
- 42: Außen-Deckwand
- 43: Aufhängemittel
- 44: Schraube
- 45: Außen-Seitenwand
- 46: Winkel
- 47: Abdeckflansch
- 48: Abdeckflansch
- 49: Schraublöcher
- 50: Reglerbaugruppe
- 51: Montageplatte
- 52: Befestigungslöcher
- 53: Durchlaßöffnungen
- 54: Befestigungslöcher
- 55: Regelknöpfe
- 56: Auflageflansch
- 57: Ausschnitt
- 58: Leitungen
- 59: Flansch
- 60: Raum
- 61: Stufe
- 62: Ende
- 63: Befestigungsflansch

## Patentansprüche

1. Elektro-Speicherheizgerät mit einem vorzugsweise unten angeordnete Kaltlufteintrittsöffnungen (11) und vorzugsweise oben angeordnete Warmluftaustrittsöffnungen (12) aufweisenden Gehäuse (13), in welchem ein unten, oben und an allen Seiten von Isoliermaterial (16) umgebener, Luftführungskanäle (19, 19') aufweisender, aus Speichersteinen (14') bestehender Speicherkern (14) und diesen erwärmende, elektrische Heizelemente (15) untergebracht sind, wobei oberhalb des Speicherkerns (14) und des ihn umgebenden Isoliermaterials (16) ein Warmluftauffangraum (20) vorgesehen ist, der oben wenigstens eine durch mindestens eine Ventilklappe (17) wahlweise verschließbare oder mehr oder weniger zu öffnende Warmluftauslaßöffnung (18) aufweist und mit der Warmluftaustrittsseite (37) der Luftführungskanäle (19) strömungsmäßig verbunden ist,
**dadurch gekennzeichnet,**
**daß** die Oberwand (21) des Warmluftauffangraumes (20) aus zwei dachförmig in einem Dachfirst (21"') zusammenlaufenden Schrägwänden (21', 21") besteht, dass die Warmluftauslaßöffnung(en) (18) in wenigstens der einen Schrägwand (21') vorgesehen ist bzw. sind und daß die Ventilklappe als zumindest im wesentlichen ebene, um den Dachfirst (21"') schwenkbare Ventilplatte (17) ausgebildet ist.

2. Elektro-Speicherheizgerät nach Anspruch 1,
**dadurch gekennzeichnet,**
**daß** die Ventilplatte (17) sich von der die Warmluftauslaßöffnung(en) (18) aufweisenden Dachschräge (21') über den Dachfirst (21'") hinaus erstreckt und dort von Betätigungsmitteln (22) beaufschlagt ist.

3. Elektro-Speicherheizgerät nach einem der vorhergehenden Ansprüche,
**dadurch gekennzeichnet,**
**daß** am Dachfirst (21"') wenigstens ein nach oben vorstehender Vorsprung (23) vorgesehen ist, der in eine dazu komplementäre Durchbrechung (24) der Ventilplatte (17) derart eingreift, daß die Ventilplatte (17) die Öffnungs- bzw. Schließverschwenkung um den Dachfirst (21"') ausführen kann.

4. Elektro-Speicherheizgerät nach Anspruch 3,
**dadurch gekennzeichnet,**
**daß** im seitlichen Abstand zwei Vorsprünge (23) und dazu komplementäre Durchbrechungen (24) vorgesehen sind.

5. Elektro-Speicherheizgerät nach Anspruch 3 oder 4,
**dadurch gekennzeichnet,**
**daß** die Oberwand (21) aus Blech besteht und der Vorsprung bzw. die Vorsprünge (23) aus dem Blech herausgestanzt und -gebogen sind.

6. Elektro-Speicherheizgerät nach einem der vorhergehenden Ansprüche,
**dadurch gekennzeichnet,**
**daß** die Ventilplatte (17) durch ihr Eigengewicht auf die Schließstellung zu vorgespannt ist.

7. Elektro-Speicherheizgerät nach einem der Ansprüche 2 bis 6,
**dadurch gekennzeichnet,**
**daß** die Betätigungsmittel aus einer Bimetall-Anordnung (22) bestehen.

8. Elektro-Speicherheizgerät nach einem der vorhergehenden Ansprüche,
**dadurch gekennzeichnet,**
**daß** der Dachfirst (21''') sich parallel zur Außen-Rückwand (38) bzw. zur Außen-Vorderwand (28) des Gehäuses (13) erstreckt.

9. Elektro-Speicherheizgerät nach einem der vorhergehenden Ansprüche,
**dadurch gekennzeichnet,**
**daß** im Gehäuse (13) ein Speicherkern (14)-Heizelement (15)-Isoliermaterial (16)-Tragkörper (25), der vorzugsweise aus Blech besteht, vorgesehen ist, der aus einer Innen-Rückwand (26), einer davon nach vorn abgebogenen Bodenwand (27) und einer davon nach vorn abgebogenen Oberwand (21) besteht, zwischen der und dem oben angeordneten Isoliermaterial (16) der Warmluftauffangraum (20) vorgesehen ist.

10. Elektro-Speicherheizgerät nach Anspruch 9,
**dadurch gekennzeichnet,**
**daß** die Oberwand (21) und/oder die Innen-Rückwand (26) und/oder die Bodenwand (27) seitlich und/oder vorn zumindest im wesentlichen rechtwinklig abgebogene Stabilisierungs- und Befestigungsstege (29) aufweist bzw. aufweisen.

11. Elektro-Speicherheizgerät nach Anspruch 9 oder 10,
**dadurch gekennzeichnet,**
**daß** in der Bodenwand (27) Luftdurchtrittsöffnungen (30) vorgesehen sind, die Raumluft von unten zu den Luftführungskanälen (19, 19') leiten.

12. Elektro-Speicherheizgerät nach einem der vorhergehenden Ansprüche,
**dadurch gekennzeichnet,**
**daß** unterhalb des Tragkörpers (25) eine Bodenwanne (31) vorgesehen ist, deren Inneres oben an die Bodenwand (27) des Tragkörpers (25) angrenzt und einen Luftkanal (32) darstellt, der die durch Raumlufteintrittsöffnungen (11) und/oder unterhalb von Gehäusewänden (18, 38, 45) eintretende Raumluft zu den Luftdurchtrittsöffnungen (30) in der Bodenwand (27) des Tragkörpers (25) leitet.

13. Elektro-Speicherheizgerät nach Anspruch 12,
**dadurch gekennzeichnet,**
**daß** die Bodenwanne (31) auf wenigstens zwei beabstandeten Schienenfüßen (35) ruht.

14. Elektro-Speicherheizgerät nach Anspruch 13,
**dadurch gekennzeichnet,**
**daß** die Schienenfüße (35) sich vorzugsweise senkrecht zur Außen-Vorderwand (28) bzw. zur Außen-Rückwand (38) erstrecken.

15. Elektro-Speicherheizgerät nach einem der Ansprüche 9 bis 14,
**dadurch gekennzeichnet,**
**daß** der Tragkörper (25) vorn durch eine vorzugsweise nachträglich anbringbare Innen-Vorderwand (34) abgeschlossen ist, die vorzugsweise an den vorderen Stabilisierungs- und Befestigungsstegen (29) der Oberwand (21) und der Bodenwand (27) befestigt ist.

16. Elektro-Speicherheizgerät nach Anspruch 15,
**dadurch gekennzeichnet,**
**daß** die Innen-Vorderwand (34) unten nur bis zur Bodenwand (27) reicht und die Bodenwanne (31) zumindest vorne und vorzugsweise auch hinten so niedrig ist, daß zwischen ihrer Oberseite und der Bodenwand (27) ein Lufteinlaßspalt (36) vorliegt.

17. Elektro-Speicherheizgerät nach einem der Ansprüche 9 bis 16,
**dadurch gekennzeichnet,**
**daß** im Abstand vor der Innen-Vorderwand (34) und/oder hinter der Innen-Rückwand (26) eine Außen-Vorderwand (28) bzw. eine Außen-Rückwand (38) vorgesehen ist.

18. Elektro-Speicherheizgerät nach Anspruch 17,
**dadurch gekennzeichnet,**
**daß** zwischen der Innen-Rückwand (26) und/oder der Innen-Vorderwand (34) einerseits sowie der Außen-Rückwand (38) bzw. der Außen-Vorderwand (28) andererseits in geeigneten Abständen Abstandshalter (40) vorgesehen sind.

19. Elektro-Speicherheizgerät nach einem der Ansprüche 9 bis 18,
**dadurch gekennzeichnet,**
**daß** der Tragkörper (25) seitlich durch Innen-Seitenwände (33) abgeschlossen ist, die vorzugsweise an den seitlichen Stabilisierungs- und Befestigungsstegen (29) der Oberwand (21), der Innen-Rückwand (26) und der Bodenwand (27) befestigt sind.

20. Elektro-Speicherheizgerät nach Anspruch 19,
**dadurch gekennzeichnet,**
**daß** die Innen-Seitenwände (33) bis zum Boden der Bodenwanne (31) hinunterreichen und auch an dieser befestigt sind und so den Tragkörper (25) über die Bodenwanne (31) am Boden abstützen, wobei die Innen-Seitenwände (33) vorzugsweise auf den Endbereichen des Bodens der Bodenwanne (31) abgestützt und dort mit dem Boden durch geeignete Befestigungsmittel fest verbunden sind.

21. Elektro-Speicherheizgerät nach Anspruch 19 oder 20,
**dadurch gekennzeichnet,**
**daß** im seitlichen Abstand von den Innen-Seitenwänden (33) Außen-Seitenwände (45) angebracht sind.

22. Elektro-Speicherheizgerät nach einem der Ansprüche 17 bis 21,
**dadurch gekennzeichnet,**
**daß** der Zwischenraum zwischen der Innen-Vorderwand (34) und der Außen-Vorderwand (28) und/oder der Innen-Rückwand (26) und der Außen-Rückwand (38) und/oder der Innen-Seitenwand (33) und der Außen-Seitenwand (45) einen Konvektionsschacht (39) bildet, in den Raumluft von unten eintritt, entlang der Innen-Rückwand (26) bzw. der Innen-Vorderwand (34) bzw. der Innen-Seitenwand (33) nach oben strömt und oben aus den Warmluftaustrittsöffnungen (12) austritt.

23. Elektro-Speicherheizgerät nach einem der Ansprüche 17 bis 22,
**dadurch gekennzeichnet,**
**daß** die Außen-Vorderwand (28) oben in eine die Warmluftaustrittsöffnungen (12) aufweisende Schrägwand (41) und diese in eine Außen-Deckwand (42) übergeht.

24. Elektro-Speicherheizgerät nach Anspruch 23,
**dadurch gekennzeichnet,**
**daß** oben Aufhängemittel (43) für die Außen-Deckwand (42) und/oder die Schrägwand (41) vorgesehen sind und die Außen-Vorderwand (28) unten durch Schrauben (44) an der Außen-Seitenwand (45) befestigt ist.

25. Elektro-Speicherheizgerät nach einem der Ansprüche 17 bis 24,
**dadurch gekennzeichnet,**
**daß** die Außen-Vorderwand (28) und die Außen-Rückwand (38) seitliche, nach innen gerichtete Abdeckflansche (47) aufweisen, die den Zwischenraum (39) zwischen der Außen-Vorderwand (28) und der Innen-Vorderwand (34) sowie der Außen-Rückwand (38) und der Innen-Rückwand (26) abdecken.

26. Elektro-Speicherheizgerät nach einem der Ansprüche 17 bis 25,
**dadurch gekennzeichnet,**
**daß** die Außen-Rückwand (38) auch oben einen Abdeckflansch (48) aufweist, der über der Oberwand (21) des Tragkörpers (25) liegt und die im hinteren Zwischenraum (39) aufsteigende Luft zu den Warmluftaustrittsöffnungen (12) lenkt.

## Claims

1. An electrical storage heater comprising a housing (13) which has cold air inlet openings (11) preferably arranged at the bottom and hot air discharge openings (12) preferably arranged at the top and in which an accumulator core (14) surrounded at the bottom, at the top, and at all sides by insulation material (16), having air guidance passages (19, 19') and consisting of accumulator modules (14'), and an electrical heating element (15) heating said accumulator core (14), are accommodated, wherein above the accumulator core (14) and the insulation material (16) surrounding it a hot air collection space (20) is provided which, at the top, has at least one hot air discharge opening (18) which can be optionally closed or more or less opened by at least one valve flap (17) and which is connected flow-wise to the hot air discharge side (37) of the air guidance passages (19),
**characterized in that**
the upper wall (21) of the hot air collection space (20) consists of two roof-shaped inclined walls (21', 21") running together in a ridged roof (21"'); **in that** the hot air discharge opening(s) (18) is/are provided in at least the one inclined wall (21'); and **in that** the valve flap is designed as an at least substantially planar valve plate (17) pivotal about the roof ridge (21"').

2. An electrical storage heater in accordance with claim 1, **characterized in that** the valve plate (17) extends from the roof incline (21') having the hot air discharge opening(s) (18) beyond the roof ridge (21"') and is there charged by actuating means (22).

3. An electrical storage heater in accordance with any one of the preceding claims, **characterized in that**, at the roof ridge (21"'), at least one upwardly projecting projection (23) is provided which engages into an opening (24) of the valve plate (17) complementary thereto such that the valve plate (17) can carry out the opening pivotal movement or the closing pivotal movement about the roof ridge (21"').

4. An electrical storage heater in accordance with claim 3, **characterized in that** two projections (23) and complementary openings (24) to these are provided at a lateral spacing.

5. An electrical storage heater in accordance with claim 3 or claim 4, **characterized in that** the upper wall (21) consists of sheet metal and the projection or projection(s) are stamped out and bent out of the metal sheet.

6. An electrical storage heater in accordance with any one of the preceding claims, **characterized in that** the valve plate (17) is prestressed toward the closing position by its own weight.

7. An electrical storage heater in accordance with any one of claims 2 to 6, **characterized in that** the actuating means consists of a bimetallic arrangement (22).

8. An electrical storage heater in accordance with any one of the preceding claims, **characterized in that** the roof ridge (21"') extends parallel to the outer rear wall (38) or to the outer front wall (28) of the housing (13).

9. An electrical storage heater in accordance with any one of the preceding claims, **characterized in that**, in the housing (13) an accumulator core (14) heating element (15) insulating material (16) supporting body (25) is provided which preferably consists of sheet metal and which consists of an inner rear wall (26), a base wall (27) bent forwardly therefrom and an upper wall (21) bent forwardly therefrom, between which and the upwardly arranged insulation material (17) the hot air collection space (20) is provided.

10. An electrical storage heater in accordance with claim 9, **characterized in that** the upper wall (21) and/or the inner rear wall (26) and/or the base wall (27) has/have at the side and/or at the front stabilization and securing webs (29) bent out at least substantially at right angles.

11. An electrical storage heater in accordance with claim 9 or claim 10, **characterized in that** air passage openings (30) are provided in the base wall (27) which downwardly lead room air to the air guidance passages (19, 19').

12. An electrical storage heater in accordance with any one of the preceding claims, **characterized in that**, beneath the supporting body (25), a base pan (31) is provided whose interior is upwardly adjacent to the base wall (27) of the supporting body (25) and represents an air passage (32) which leads the room air entering through room air inlet openings (11) and/or beneath housing walls (18, 38, 45) to the air passage openings (30) in the base wall (27) of the supporting body (25).

13. An electrical storage heater in accordance with claim 12, **characterized in that** the base pan (31) rests on at least two spaced rail feet (35).

14. An electrical storage heater in accordance with claim 13, **characterized in that** the rail feet (35) preferably extend perpendicular to the outer front wall (28) or to the outer rear wall (38).

15. An electrical storage heater in accordance with any one of claims 9 to 14, **characterized in that** the supporting body (25) is forwardly terminated by an inner front wall (34) which can preferably be applied subsequently and which is preferably secured to the front stabilizing and securing webs (29) of the upper wall (21) and of the base wall (27).

16. An electrical storage heater in accordance with claim 15, **characterized in that** the inner front wall (34) only reaches up to the base wall (27) at the bottom and the base wall (31) is so low at least at the front and preferably also at the back that an air inlet gap (36) is present between its upper side and the base wall (27).

17. An electrical storage heater in accordance with any one of claims 9 to 16, **characterized in that** an outer front wall (28) or an outer rear wall (38) is respectively provided spaced in front of the inner front wall (34) and/or behind the inner rear wall (26).

18. An electrical storage heater in accordance with claim 17, **characterized in that** spacers (40) are provided at suitable intervals between the inner rear wall (26) and/or the inner front wall (34), on the one hand, and the outer rear wall (38) and the outer front wall (28), on the other hand.

19. An electrical storage heater in accordance with any one of claims 9 to 18, **characterized in that** the supporting body (25) is terminated at the side by inner side walls (33) which are preferably secured to . the side stabilization and securing webs (29) of the upper wall (21), of the inner rear wall (26) and of the base wall (27).

20. An electrical storage heater in accordance with claim 19, **characterized in that** the inner side walls (33) extend down to the base of the base pan (31) and are also secured to this and thus support the supporting body (25) via the base pan (31) at the base, wherein the inner side walls (33) are preferably supported on the end regions of the base of the base pan (31) and are there fixedly connected to the base by suitable securing means.

21. An electrical storage heater in accordance with claim 19 or claim 20, **characterized in that** outer side walls (45) are applied at a side spacing from the inner side walls (33).

22. An electrical storage heater in accordance with any one of claims 17 to 21, **characterized in that** the intermediate space between the inner front wall (34) and the outer front wall (28) and/or the inner rear wall (26) and the outer rear wall (38) and/or the inner side wall (33) and the outer side wall (45) forms a convection shaft (39) into which room air enters from the bottom, flows upwardly along the inner rear wall (26) or the inner front wall (34) or the inner side wall (33) respectively and is discharged upwardly from the air discharge openings (12).

23. An electrical storage heater in accordance with any of claims 17 to 22, **characterized in that** the outer front wall (28) upwardly merges into an inclined wall (41) having the hot air discharge openings (12) and merging into an outer cover wall (42).

24. An electrical storage heater in accordance with claim 23, **characterized in that** suspension means (43) are provided at the top for the outer cover wall (42) and/or the inclined wall (41) and the outer front wall (28) is secured by screws (44) to the outer side wall (45) at the bottom.

25. An electrical storage heater in accordance with any one of claims 17 to 24, **characterized in that** the outer front wall (28) and the outer rear wall (38) have side cover flanges (47) which are inwardly directed and cover the intermediate space (39) between the outer front wall (28) and the inner front wall (34) as well as the outer rear wall (38) and the inner rear wall (26).

26. An electrical storage heater in accordance with any one of claims 17 to 25, **characterized in that** the outer rear wall (38) also has a cover flange (48) at the top which lies above the upper wall (21) of the supporting body (25) and which guides air rising in the rear intermediate space (39) to the hot air discharge openings (12).

## Revendications

1. Appareil de chauffage électrique à accumulation, comportant un carter (13) avec des orifices d'entrée (11) d'air froid disposés de préférence en partie inférieure, et des orifices de sortie (12) d'air chaud disposés de préférence en partie supérieure, dans lequel est logé un noyau d'accumulation (14) constitué de briques d'accumulation (14') et d'éléments chauffants électriques (15) le chauffant, lequel est entouré en bas, en haut et de tous côtés d'un matériau isolant (16), et comporte des canaux de circulation d'air (19, 19'), un espace collecteur (20) d'air chaud étant prévu au-dessus du noyau d'accumulation (14) et du matériau isolant (16) l'entourant, lequel comporte en partie supérieure au moins un orifice de sortie (18) d'air chaud pouvant être facultativement fermé ou plus ou moins ouvert par au moins une trappe de registre (17), et est relié du point de vue fluide au côté de sortie (37) d'air chaud des canaux de circulation d'air (19),
**caractérisé en ce que**
la paroi supérieure (21) de l'espace collecteur (20) d'air chaud est constituée de deux parois obliques (21', 21") se rejoignant en forme de toit en un faîte (21''') de toit, **en ce que** le ou les orifices de sortie (18) d'air chaud est ou sont prévus au moins dans une paroi oblique (21'), et **en ce que** la trappe de registre est réalisée sous la forme d'une plaque de registre (17) au moins sensiblement plane pouvant pivoter autour du faîte (21''') de toit.

2. Appareil de chauffage électrique à accumulation selon la revendication 1,
**caractérisé en ce que**
la plaque de registre (17) s'étend de l'inclinaison (21') de toit comportant le ou les orifices de sortie (18) d'air chaud jusqu'au-dessus du faîte (21''') de toit, et est soumise à ce niveau à des moyens d'actionnement (22).

3. Appareil de chauffage électrique à accumulation selon l'une quelconque des revendications précédentes,
**caractérisé en ce que**,
sur le faîte (21''') de toit, il est prévu au moins une saillie (23) dépassant vers le haut, qui s'engage dans un évidement (24) complémentaire de la plaque de registre (17) de telle sorte que la plaque de registre (17) puisse effectuer le pivotement d'ouverture ou de fermeture autour du faîte (21''') de toit.

4. Appareil de chauffage électrique à accumulation selon la revendication 3,
**caractérisé en ce que**
deux saillies (23) et des évidements (24) complémentaires sont prévus à un certain écartement latéral.

5. Appareil de chauffage électrique à accumulation selon la revendication 3 ou 4,
**caractérisé en ce que**
la paroi supérieure (21) est en tôle, et **en ce que** la saillie ou les saillies (23) est ou sont découpées à partir de la tôle et repliées.

6. Appareil de chauffage électrique à accumulation selon l'une quelconque des revendications précédentes,
**caractérisé en ce que**
la plaque de registre (17) est précontrainte par son poids propre vers la position de fermeture.

7. Appareil de chauffage électrique à accumulation selon l'une quelconque des revendications 2 à 6,
**caractérisé en ce que**
les moyens d'actionnement sont constitués d'un dispositif bimétallique (22).

8. Appareil de chauffage électrique à accumulation selon l'une quelconque des revendications précédentes,
**caractérisé en ce que**
le faîte (21"') de toit s'étend parallèlement à la paroi arrière extérieure (38) ou à la paroi avant extérieure (28) du carter (13).

9. Appareil de chauffage électrique à accumulation selon l'une quelconque des revendications précédentes,
**caractérisé en ce que**,
dans le carter (13), il est prévu un corps de support (25) pour le noyau d'accumulation (14), l'élément chauffant (15), le matériau isolant (16), qui est de préférence en tôle, et est constitué d'une paroi arrière intérieure (26), d'une paroi de fond (27) repliée à partir de cette dernière vers l'avant, et d'une paroi supérieure (21) repliée à partir de cette dernière vers l'avant, entre laquelle et le matériau isolant (16) disposé en partie supérieure est prévu l'espace collecteur (20) d'air chaud.

10. Appareil de chauffage électrique à accumulation selon la revendication 9,
**caractérisé en ce que**
la paroi supérieure (21) et/ou la paroi arrière intérieure (26) et/ou la paroi de fond (27) comportent ou comporte latéralement et/ou à l'avant des barrettes de stabilisation et de fixation (29), qui sont repliées au moins sensiblement à angle droit.

11. Appareil de chauffage électrique à accumulation selon la revendication 9 ou 10,
**caractérisé en ce que**
des orifices de passage (30) d'air sont prévus dans la paroi de fond (27), qui dirigent de l'air ambiant à partir du bas vers les canaux de circulation d'air (19, 19').

12. Appareil de chauffage électrique à accumulation selon l'une quelconque des revendications précédentes,
**caractérisé en ce que**
une cuvette de fond (31) est prévue sous le corps de support (25), dont l'espace intérieur est contigu à la partie supérieure de la paroi de fond (27) du corps de support (25) et constitue un canal d'air (32), qui dirige l'air ambiant entrant par des orifices d'entrée (11) d'air ambiant et/ou sous des parois (18, 38, 45) du carter vers les orifices de passage (30) d'air prévus dans la paroi de fond (27) du corps de support (25).

13. Appareil de chauffage électrique à accumulation selon la revendication 12,
**caractérisé en ce que**
la cuvette de fond (31) prend appui sur au moins deux patins de rail (35) espacés l'un de l'autre.

14. Appareil de chauffage électrique à accumulation selon la revendication 13,
**caractérisé en ce que**
les patins de rail (35) s'étendent de préférence perpendiculairement à la paroi avant extérieure (28) ou à la paroi arrière extérieure (38).

15. Appareil de chauffage électrique à accumulation selon l'une quelconque des revendications 9 à 14,
**caractérisé en ce que**
l'avant du corps de support (25) est fermé par une paroi avant intérieure (34) pouvant de préférence être rapportée ultérieurement, qui est de préférence fixée aux barrettes de stabilisation et de fixation (29) avant de la paroi supérieure (21) et de la paroi de fond (27).

16. Appareil de chauffage électrique à accumulation selon la revendication 15,
**caractérisé en ce que**
la paroi avant intérieure (34) n'arrive en partie inférieure que jusqu'à la paroi de fond (27), et **en ce que** la cuvette de fond (31) est si basse, au moins à l'avant et de préférence également à l'arrière, qu'une fente d'entrée d'air (36) existe entre sa face supérieure et la paroi de fond (27).

17. Appareil de chauffage électrique à accumulation selon l'une quelconque des revendications 9 à 16,
**caractérisé en ce que**
une paroi avant extérieure (28) ou une paroi arrière extérieure (38) est prévue à un certain écartement devant la paroi avant intérieure (34) et/ou derrière la paroi arrière intérieure (26).

18. Appareil de chauffage électrique à accumulation selon la revendication 17,
**caractérisé en ce que**
des écarteurs (40) sont prévus à des écartements appropriés, d'une part entre la paroi arrière intérieure (26) et/ou la paroi avant intérieure (34), et d'autre part entre la paroi arrière extérieure (38) ou la paroi avant extérieure (28).

19. Appareil de chauffage électrique à accumulation selon l'une quelconque des revendications 9 à 18,
**caractérisé en ce que**
le corps de support (25) est fermé latéralement par des parois latérales intérieures (33), qui sont de préférence fixées aux barrettes de stabilisation et de fixation (29) de la paroi supérieure (21), de la paroi arrière intérieure (26) et de la paroi de fond (27).

20. Appareil de chauffage électrique à accumulation selon la revendication 19,
**caractérisé en ce que**
les parois latérales intérieures (33) s'étendent jusqu'au fond de la cuvette de fond (31), et sont également fixées sur cette dernière, et soutiennent ainsi le corps de support (25) sur le fond au-dessus de la cuvette de fond (31), les parois latérales intérieures (33) prenant de préférence appui sur les zones d'extrémité du fond de la cuvette de fond (31), où elles sont reliées solidairement au fond par des moyens de fixation appropriés.

21. Appareil de chauffage électrique à accumulation selon la revendication 19 ou 20,
**caractérisé en ce que**
des parois latérales extérieures (45) sont fixées à un certain écartement latéral des parois latérales intérieures (33).

22. Appareil de chauffage électrique à accumulation selon l'une quelconque des revendications 17 à 21,
**caractérisé en ce que**
l'espace intermédiaire entre la paroi avant intérieure (34) et la paroi avant extérieure (28), et/ou la paroi arrière intérieure (26) et la paroi arrière extérieure (38), et/ou la paroi latérale intérieure (33) et la paroi latérale extérieure (45), forme un conduit de convection (39) dans lequel de l'air ambiant entre à partir du bas, circule vers le haut le long de la paroi arrière intérieure (26) ou de la paroi avant intérieure (34) ou de la paroi latérale intérieure (33), et sort en partie supérieure par les orifices de sortie (12) d'air chaud.

23. Appareil de chauffage électrique à accumulation selon l'une quelconque des revendications 17 à 22,
**caractérisé en ce que**
la paroi avant extérieure (28) se convertit en partie supérieure en une paroi oblique (41) comportant les orifices de sortie (12) d'air chaud, et que cette dernière se convertit en une paroi de recouvrement extérieure (42).

24. Appareil de chauffage électrique à accumulation selon la revendication 23,
**caractérisé en ce que**
des moyens d'accrochage (43) sont prévus en partie supérieure pour la paroi de recouvrement extérieure (42) et/ou la paroi oblique (41), et **en ce que** le bas de la paroi avant extérieure (28) est fixé sur la paroi latérale extérieure (45) par des vis (44).

25. Appareil de chauffage électrique à accumulation selon l'une quelconque des revendications 17 à 24,
**caractérisé en ce que**
la paroi avant extérieure (28) et la paroi arrière extérieure (38) comportent des brides de recouvrement latérales (47) orientées vers l'intérieur, qui recouvrent l'espace intermédiaire (39) entre la paroi avant extérieure (28) et la paroi avant intérieure (34), ainsi qu'entre la paroi arrière extérieure (38) et la paroi arrière intérieure (26).

26. Appareil de chauffage électrique à accumulation selon l'une quelconque des revendications 17 à 25,
**caractérisé en ce que**
la paroi arrière extérieure (38) comporte également une bride de recouvrement (48) en partie supérieure, laquelle est située au-dessus de la paroi supérieure (21) du corps de support (25), et qui dirige de l'air remontant dans l'espace intermédiaire arrière (39) vers les orifices de sortie (12) d'air chaud.
